# EUROPÄISCHE PATENTSCHRIFT

(11) **EP 0 290 831 B1**
(45) Veröffentlichungstag und Bekanntmachung des Hinweises auf die Patenterteilung: **06.11.1991**
(21) Anmeldenummer: 88106357.2
(22) Anmeldetag: 21.04.1988
(51) Int. Cl.: E04C 5/18

(54) **Bewehrungslagen-Abstützvorrichtung**
Supporting device for positioning reinforcements
Dispositif de support pour le positionnement d'armatures

(30) Priorität: 22.04.1987 DE 3713484
(43) Veröffentlichungstag der Anmeldung: 17.11.1988
(73) Patentinhaber: Sell, Rudolf, Dr.-Ing., D-8000 München 70 (DE)
(72) Erfinder:

(56) Entgegenhaltungen:
- WO-A-86/05538
- AU-A- 529 548
- DE-A- 2 204 086
- DE-U- 8 507 748
- FR-A- 1 359 709
- GB-A- 2 137 252
- NL-A- 7 605 566
- US-A- 4 074 493

## Beschreibung

Die Erfindung betrifft eine einzubetonierende Einlage zur Sicherstellung einer vorgegebenen Betondeckung für mehr als eine Bewehrungslage von Stahlbetonbauteilen mit den im Oberbegriff genannten Merkmalen.

Für den Bestand einer Stahlbetonkonstruktion ist die Einhaltung der Bewehrungsüberdeckung von ausschlaggebender Bedeutung. Die gravierenden Schädan an Stahlbetonbauteilen sind größtenteils auf die Nichteinhaltung der erforderlichen Bewehrungsüberdeckung zurückzuführen. Bei der Verlegung der Bewehrung bedarf es daher sorgfältiger Sicherstellung einer ausreichenden Betonüberdeckung. Namentlich in horizontalen Platten, wo die Auflast des Frischbetons eine Durchbiegung der Bewehrung bewirkt, kommt es daher entscheidend darauf an, die Unterstützung der Bewehrung in dem notwendigen, engen Abstand vorzunehmen auch für die Bewehrungslage zur Abdeckung negativer Momente, die nahe der Plattenoberfläche mit der der Berechnung zugrundegelegten Nutzhöhe verlegt werden muß.

Elemente, die eine Unterstützung wie z. B. untergelegte Mörtelstücke und einen Mindestabstand der Bewehrung zur geschalten Fläche herstellen sollen, besitzen den Nachteil, daß sie während des Rüttelns sich verlagern und oftmals unwirksam sind. Andere Ausführungen, die an der Bewehrung mit Rödeldraht oder dergl. festgelegt werden verursachen hohe Lohnkosten und sind nicht wirtschaftlich, weil sie einen erheblichen zeitlichen Aufwand für den Einbau bedingen.

Einzubetonierende Einlagen der angegebenen Art (OS 25 45 442 und OS 25 45 448) bestehen aus vorgefertigten Bewehrungskörben, die in die Schalung eingelegt werden, um ausschließlich für die obere Bewehrungslage eine Abstützung zur Schalung zu gewährleisten. Nachteilig ist, daß die Fußpunkte der Körbe, die in einer relativ engen Teilung in einer Flucht auf der Schalung aufruhen, den Rißverlauf im Beton mit bestimmen. Diese Körbe werden in Längen bis zu 2 m als Abstützungen aus sehr dünnem Betonrundstahl hergestellt und weisen auf Grund ihrer besonderen Formgebung bereits die Merkmale einer Konstruktion aus Betonstahl auf mit der ausschließlichen Aufgabe, die obere Bewehrungslage in der geforderten Höhe zu halten. Für diese Funktion stellen dergleichen Bewehrungsstützkonstruktionen aber eine sehr aufwendige Lösung dar, zumal ihre Nutzung sich auf die relativ kurze Zeit der Betoneinbringung und Erhärtung sich beschränkt. Bei derartigen Bewehrungskörben sind die auf der Schalung aufstehenden freien Enden durch einen Anstrich vor Rost zu schützen, oder wie in OS 25 45 422 vorgesehen, mit einer Schutzkappe aus Kunststoff bedeckt. Da die Bügel einen verhältnismäßig kleinen Querschnitt haben, drücken sich ihre freien Enden in die Schalung ein. Nach dem Ausschalen stehen diese Enden nach unten über der Betonuntersicht vor.

Die Erfindung hat sich deshalb zur Aufgabe gemacht, eine Bewehrungsunterstützung so auszubilden, daß sie die Nachteile bekannter Systeme ausschließt und zusätzlich als ein konstruktives Mittel im Sinne einer Bewehrung oder Verankerung, also Verstärkung des Stahlbetonbauteils, genutzt werden kann und dadurch zur Verbesserung der Qualität und der Wirtschaftlichkeit, aber auch zum rationelleren Einbau von Bewehrungen in mehr als einer Bewehrungslage und rationellerem Herstellen einer Verbindung, beiträgt.

Die Lösung der gestellten Aufgabe besteht darin, daß mindestens zwei zur Schalung hin offene, U-förmige Bügel mittels Längsstäben zu einer Einheit zusammengeschweißt sind, die an den freien Bügelschenkeln Verdickungen in Form von Hülsen besitzen, also eine Endverankerung der Bügel herstellen, die zur Querkraft-Tragfähigkeitssteigerung des Stahlbetonbauteils beiträgt. Diese sind mit Halteelementen ausgestattet, welche in einem Abstand zur Schalung angebracht sind, so daß sie die untere Bewehrungslage mit einer Betondeckung üᵤ sichern und für die obere Bewehrungslage mittels der Bügelstege oder der Längsstäbe eine Betonüberdeckung üₒ sicherstellen, indem die Höhe der Bügel auf die Sollage der oberen Bewehrungslage abgestimmt ist, entsprechend dem Bewehrungskonzept. Einzelheiten gehen aus dem kennzeichnenden Teil des Hauptanspruchs und aus den Unteransprüchen und den zeichnerischen Darstellungen hervor.

Im einzelnen zeigen:
- Fig. 1:: Ein Ausführungsbeispiel einer erfindungsgemäßen, aus zwei Bügeln gebildeten einzubetonierenden Einlage in isometrischer Darstellung;
- Fig. 2:: Ausschnitt aus einem Betonbauteil mit der stirnseitigen Ansicht der einzubetonierenden Einlage;
- Fig. 3:: Die Längsansicht der in Fig. 1 dargestellten einzubetonierenden Einlage;
- Fig. 4:: Bügelfußpunkt im Teilschnitt mit Konsolhalterung für durchmesserabhängige Überdeckung üᵤ.

Bei der erfindungsgemäßen Ausführung der einzubetonierenden Einlage stehen die Bügelenden auf der Schalung senkrecht auf. In die mit einem Stopfen (6) verschloßene Bügelenden in Form von Innengewindehülsen, kann nach dem Ausschalen und Entfernen des Stopfens eine Schraube eingreifen, die ein Zwischenbauteil (7) oder anderes Bauteil direkt gegen das Betonbauteil anklemmt. Nach Anspruch 2 ist das mit den erfindungsgemäßen Einlagen ausgestattete Bauteil nun "schraubbar".

Im Unteranspruch 3 wird eine Ausführung der einzubetonierenden Einlage unter Schutz gestellt, bei der die Spreizung (s) der Bügel so gewählt ist, daß die Bügelenden die Längsbewehrung der unteren Bewehrungsmatte seitlich berühren und in der Weise gehalten werden, daß die elastische Rückstellkraft der Bügelenden diese an der Längsbewehrung festsetzt. Die am Bügelende vorgesehene Halterung 4, im dargestellten Beispiel als innenverzahnte Fächerscheibe oder Krallenklemmscheibe ausgebildet, stellt sicher, daß die Hauptbewehrung der unteren Bewehrungslage Lᵤ die vorgesehene Betondeckung erhält.

Bei einer bevorzugten Ausführungsart der Einlage ist die Spreizung s der Bügelschenkel so gewählt, daß sie mit der Y-Teilung standardisierter Mattenbewehrungen in Übereinstimmung ist. Sinngemäß kann auch der Bügelabstand a auf die X-Teilung vorgefertigter Mattenbewehrungen vorteilhaft abgestimmt werden. Auf diese Weise wird erreicht, daß sich die in Fig. 2 und 3 dargestellte Einlage paßgenau in die Maschenöffnung der Mattenbewehrung einsetzen läßt noch bevor die Matte in die Schalung verlegt wird.

Solcherart gebildete Einlagen ermöglichen einen rationellen Einbau der Bewehrungsmatten in die Schalung, weil die verlegte, noch vor dem Einbau mit Einlagen ausgestattete Matte so abgestützt ist, daß die vorgesehene Betonüberdeckung üᵤ mit dem Auflegen auf die Schalung sichergestellt ist.

Die rationelle Verlegung von Bewehrung erzielt man auch bei hohem Bewehrungsgehalt, wenn Bewehrungsstäbe größeren Durchmessers verlegt werden müssen, indem eine Mattenbewehrung zuerst eingebaut wird, gewissermaßen als Verteilungsbewehrung.

Die Einlage läßt sich natürlich auch aus mehreren Bügeln zusammensetzen. Ein Durchstecken der Einlage durch die Maschen der Bewehrungsmitte ist dann allerdings nicht mehr möglich. Im Einzelfall mag es von Vorteil sein, mehrere Bügel zu einer Einheit zu integrieren.

In einer bevorzugten Ausführung sieht die erfindungsgemäße Einlage Innengewindehülsen aus nichtrostendem Stahl vor, die den optimalen Korrosionsschutz bieten. Selbstverständlich sind bei Stahlbetonkonstruktionen, die nur vermindertem Korrosionsschutz genügen müssen, auch Ausführungen der Innengewindehülse mit feuerverzinkter oder galvanisch verzinkter Oberfläche möglich.

Die Erfindung sieht u.a. auch die Verwendung von Betonrippenstahl zur Herstellung der Bügel 2 vor. In solchen Fällen läßt sich die kraftschlüssige Verbindung zur Hülse mittels Formschluß in vorteilhafter Weise durch Verpressen herstellen neben anderen Verfahren, wie z. B. Schrauben, wenn die Stäbe eine Gewinderippung besitzen. Eine kraftschlüßige Verbindung von Bügelstab mit Hülse ist auch durch Reib- oder Preßverschweißen möglich.

Stellvertretend für die Ausbildungsvielfalt der Halterung (4) für die untere Bewehrungslage sollen 2 Beispiele dienen. Die an der Hülsenoberfläche fest verschweißte Konsolhalterung zeigt Fig. 4. Eine versetzbare Halterung mit innenverzahnten Fächerscheiben zeigen die Fig. 1 bis 3. Ausführungen mit derart verstellbaren Halteelementen haben den Vorteil, daß die Abstützkonstruktion variabel einsetzbar ist, sowohl für Konstruktionen mit kleiner als auch großer Betondeckung.

Bei der in Fig. 4 abgebildeten Ausbildung wird selbsttätig eine durchmesserabhängige Überdeckung üᵤ eingehalten, wie sie in den einschlägigen deutschen Normen gefordert werden, wenn der Öffnungswinkel der Auflagergabel 40 Grad beträgt.

Die Konsolhalterung kann sowohl in der Ebene der Bügel, als auch senkrecht zu dieser Ebene angeordnet werden, aus einem Stück bestehen, ein- oder zwei-schenkelig in einer Richtung oder zwei-schenkelig in zwei Richtungen um die Hülse gefaltet angeschweißt sein.

Zur Sicherung der Sollage ist im Grunde genommen eine Halterung (4) je Einlage ausreichend. Daher sieht die Erfindung auch Ausführungen vor, wo beispielsweise nur eine Hülse je Einlage eine Halterung (4) aufweist. Auch sind Kombinationen eines Bügels mit in der Bügelebene angeordneter Halterung mit einem weiteren Bügel von Fall zu Fall vorteilhaft, dessen Halterung senkrecht zur Bügelebene befestigt ist. Die Erfindung sieht auch Ausführungen vor, wo an einer Hülse zwei zueinander senkrecht orientierte Konsolhalterungen angeschweißt sind. Auch andere Ausführungsformen der Halterung mögen von Fall zu Fall vorteilhaft sein.

In allen Fällen ist es jedoch erforderlich, daß die Bügelhöhe H entsprechend dem Bewehrungskonzept und der Bauteildicke gewählt werden muß. Das Sortiment der Einlagen sieht eine breite Palette von Ausführungen vor, bei der die charakteristischen Maße der Spreizung s, des Bügelabstandes a und der Bügelhöhe H variieren.

Zum Schutz des Innengewindes der Hülse (3) ist bei der erfindungsgemäßen Ausführung der Einlage ein Gewindestopfen (6) vorgesehen, um zu vermeiden, daß - namentlich während des Betonierens - Zement u.dgl. mit dem Gewinde in Berührung kommt und die Gängigkeit beeinträchtigt. Selbstverständlich lassen sich auch andere Stopfen als die beschriebenen anwenden.

Die dargestellte einzubetonierende Einlage ist nur ein Beispiel für die Gestaltung von erfindungsgemäßen Einlagen zur Abstützung von Bewehrungslagen. Beispielsweise ist es zweckmäßig, für den Fall von Standardmatten mit quadratischer Teilung die Spreizung s und den Bügelabstand a gleich groß zu wählen. Von Fall zu Fall ist es ferner nützlicher, die Spreizung s und den Abstand a der Bügel zu vergrößern, um die Last der Bewehrungslagen auf der Schalung besser zu verteilen und eine flächenartige Abstützung zu erzielen. Auch andere Anordnungen der Längsstäbe 1 als dargestellt sind von Fall zu Fall zweckmäßig, beispielsweise dann, wenn die Bauteildicke gering ist und der Bügelboden mit einer Betondeckung üₒ verlegt werden soll. In solchen Fällen wäre es zwangsläufig notwendig, die Längsstäbe 1 an den Schenkeln der Bügel 2 anzuordnen, wobei es auch von Vorteil ist, diese nicht auf der Innenseite, sondern auf der Außenseite anzubringen.

Die besonderen Vorteile der erfindungsgemäßen Einlagen bestehen darin, daß sie über die temporäre Nutzung zur Sicherstellung der richtigen Lage der Bewehrung im Betonquerschnitt hinaus für eine Dauernutzung zur Schub-Verdübelung oder Lasteinleitung äußerer Lasten in die Zugzone herangezogen werden können, wobei die Bügel die Funktion einer Rückhängebewehrung übernehmen.

Die erfindungsgemäße einzubetonierende Einlage zur Sicherstellung der Sollage von Bewehrungslagen dient daher auch der Aufgabe das Stahlbetonbauteil zu verstärken. Die mehrfache Nutzung:
- temporär zunächst zur Sicherstellung der Sollage für die Bewehrung und
- später dauernd als konstruktives Mittel hängende Lasten in die Zugzone einzuleiten oder die Schubverdübelung herzustellen,
zeichnen den Erfindungsgegenstand als von hoher wirtschaftlicher Bedeutung aus.

Es versteht sich von selbst, daß bei Bügel statischer Nutzung der Einlagen die Abmessungen nach den auftretenden Beanspruchungen dimensioniert werden müssen und mit einer entsprechend engeren Teilung im Bereich hoher Querkräfte verlegt werden müssen. In Sonderfällen mag bei der Nutzung als Schubbewehrung die Wahl großer Bügelquerschnitte zweckmäßig sein, um die hohen Schubkräfte abzudecken. Dabei kommt auch der Ausbildung der Verdickung des Bügels am Fuß durch die Hülse eine größere Bedeutung zu. In derartigen Fällen empfehlen sich dickwandigere Hülsen oder die Heranziehung einer außerhalb des Betonquerschnitts liegende Kopfplatte als Endverankerung. Auch Kombinationen von Einlagen deren Bügel unterschiedliche Spreizung besitzen, wird man wählen, um dort wo hohe Schubkräfte in der Platte abgedeckt werden müssen, den erforderlichen Stahlquerschnitt einzubauen.

In all jenen Fällen, wo die Bügel voll statisch zur Schubverdübelung genutzt werden, das ist z. B. der unmittelbare Auflagebereich von Decken können keine zusätzlichen äußeren Lasten mehr eingeleitet werden. Dort ist eine Kennzeichnung erforderlich. Hierfür sieht die Erfindung Stopfen (6) vor, die keine Ausnehmung (8) aufweisen.

Die Ausnehmungen (8) dienen zur Aufnahme von Indikatoren, welche bei Berührung mit Frischbeton einen Farbumschlag bewirken und die Lage der Hülsenstirnfläche nach dem Ausschalen anzeigen. Darüberhinaus ermöglichen sie das Einsetzen eines Werkzeuges, um die Stopfen herausdrehen zu können, wenn eine Schraube eingeschraubt werden soll. Der Indikator kann auch als flächiger Auftrag auf die Stopfenoberfläche oder in anderer Weise angeordnet sein.

Im Zusammenhang mit dem Ausbau eines Bauwerkes fällt allenthalben die Aufgabe an, deckenunterseitig Lasten einzuleiten. Die heute allgemein übliche, aber äußerst unwirtschaftliche Vorgehensweise, über Kopf Löcher zu bohren, um Dübel zu versetzen, ist zeitaufwendig, kostspielig und obendrein unsicher, da das Dübeln in stark bewehrten Bauteilen häufig zu Fehlbohrungen führt und zu nachlässigem Arbeiten verleitet. Dies kann mit Hilfe der erfindungsgemäßen Einlagen auf einfache Weise vermieden werden, wodurch Einsparungen erzielt werden.

Die im Raster einzubetonierenden Einlagen zur Sicherung der Betondeckung, erfindungsgemäß eingebaut, eröffnen somit weit über den temporären Nutzungsrahmen hinausreichende Möglichkeiten Befestigungen wirtschaftlich vorzunehmen.

Der Erfindungsgegenstand macht das Stahlbetonbauteil "schraubbar" und trägt somit zum rationellen Herstellen einer Verbindung bei.

Die einzubetonierenden Einlagen sind in abgewandelter Form auch für Wandbauteile anwendbar namentlich dort, wo es sich um einen hohen Bewehrungsgrad handelt wie z.B. im Reaktorbau, wo ein nachträglicher Einbau von Befestigungsmitteln wegen der dichten Bewehrung ganz besondere Schwierigkeiten bereitet.

Beim Ausbau von Stahlbeton-Bauwerken ist die Installation von Ver- und Entsorgungsleitungen an der Deckenunterseite ebenso erforderlich, wie der Einbau von Be- und Entlüftungsleitungen, Kabelpritschen zur Energieversorgung und Kommunikationssysteme, Wasser- und Heizungsleitungen, die allesamt unter der Decke geführt werden, eigene Verteilungen erfordern und nur dann sicher und wartungsfreundlich angehängt werden können, wenn hierfür ausreichende Befestigungspunkte vorhanden sind, in welche die Lasten eingeleitet werden können. Bei Dübeln, die in der Zugzone des Betonbauteils angeordnet werden, sind große Abstände einzuhalten, die mit den Erfordernissen auf der Baustelle nicht in Einklang zu bringen sind. Untergehängte Decken sind darüberhinaus ebenso wie schwere Einbauten in Form von Beleuchtungsaggregaten, Anzeigetafeln Kommunikationsanlagen und dergl. müssen mitunter eingebaut werden, so daß die Zugänglichkeit zu den Leitungssystemen nicht behindert wird.

Die flächige Verteilung der Befestigungspunkte ist durch die Erfordernisse der Bewehrungsabstützung vorgegeben. Befestigungsmöglichkeiten sind deshalb in ausreichender Anzahl vorhanden. Extremer Beanspruchung im Katastrophenfall wie Brand, Erdbeben od. dergl. setzen die Befestigungen durch die geschützte Lage im Beton einen hohen Widerstand entgegen und erlangen aus sicherheitstechnischen Gründen eine noch höhere Bedeutung als konstruktives Mittel zur Schubverdübelung des Betonbauteils.

### Liste der Symbole

- 1: Längsstab
- 2: Rundstabbügel
- 3: Innengewindehülse
- 4: Halteelement - (verstellbare Krallenklemmscheibe, feste Konsolhalterung)
- 5: Rillen zum Festsetzen der Halteelemente für die den Normen entsprechenden Betonüberdeckungen
- 6: Gewinde-Schutzstopfen
- 7: Zwischenbauteil oder Kopfplatte einer Hängesäule, Traverse oder dgl.
- 8: Stirnseitige Ausnehmung im Stopfen
- s: Spreizung der Bügelschenkel
- a: Abstand der Bügel
- H: Höhe der Bügel
- üᵤ: untere Betonüberdeckung
- üₒ: obere Betonüberdeckung
- Lᵤ: untere Bewehrungslage
- Lₒ: obere Bewehrungslage

## Patentansprüche

1. Einzubetonierende Einlage für vorwiegend plattenförmige Stahlbetonbauteile aus mindestens zwei, etwa U-förmigen Bügeln (2) aus Bewehrungsstahl, mit mindestens zwei, die Bügel verbindenden dort angeschweißten Längsstäben (1) aus Bewehrungsstahl, wobei die beiden freien mit Schutzkappe ausgestatteten Enden der Bügelschenkel senkrecht auf der Schalung aufstehen und die Längs- und Querstäbe der oberen, von der Schalung am entferntesten einzubauenden Bewehrungslage (Lo) in ihrer Sollage unterstützen, **dadurch gekennzeichnet,**
- daß die Bügelschenkelenden durch Hülsen (3) mit Innengewinde verdickt ausgebildet sind, die bedarfsweise aus nichtrostendem Stahl bestehen, am Bügelstab (2) festgelegt sind und die Schutzkappe wahlweise aus Kunststoff, nur die Hülsenstirnfläche abdeckt oder als Stopfen (6) in das Innengewinde eingeschraubt dieses verschließen,
- daß die Hülse mindestens ein Halteelement (4) für die Unterstützung von Bewehrungsstäben oder -matten in Sollage oder deren, die Sollage sicherstellenden Hilfsstäbe aufweist, die als schalungsnahe, in plattenförmigen Bauteilen untere Bewehrung (Lu) vorgesehen ist.

2. Einzubetonierende Einlage nach Anspruch 1 **dadurch gekennzeichnet,** daß in das auf der Schalung aufstehende Ende der Hülse (3) nach dem Ausschalen eine Schraube eingreift, die ein Bauteil, einen Gegenstand oder ein Zwischenbauteil (7) direkt gegen das Betonbauteil anklemmt.

3. Einzubetonierende Einlage nach Anspruch 1 oder 2 **dadurch gekennzeichnet,** daß die Enden der Bügelschenkel in der Bügelebene gering nach außen gespreizt sind und das Maß der Spreizung (s) auf die standardisierte Y-Teilung von Mattenbewehrungen abgestimmt ist, so daß sich die freien Bügelschenkel selbsttätig elastisch rückfedernd seitlich an die Bewehrung anlegen.

4. Einzubetonierende Einlage nach einem der Ansprüche 1 bis 3 **dadurch gekennzeichnet,** daß der Bügelabstand (a) mit oder ohne Spreizung auf die standardisierte X-Teilung jeweils einer vorgefertigten Mattenbewehrung abgestimmt ist.

5. Einzubetonierende Einlage nach einem der Ansprüche 1 bis 4 **dadurch gekennzeichnet,** daß die Bügel (2) aus Betonrippenstahl bestehen.

6. Einzubetonierende Einlage nach Anspruch 5 **dadurch gekennzeichnet,** daß die Hülse (3) in dem Betonrippenstahl durch Formschluß, beispielsweise durch Verpressung oder Verschraubung festgelegt ist.

7. Einzubetonierende Einlage nach einem der Ansprüche 1 bis 5 **dadurch gekennzeichnet,** daß die Hülse (3) mit den Bügelenden reib- oder preßverschweißt sind.

8. Einzubetonierende Einlage nach einem der Ansprüche 1 bis 7 **dadurch gekennzeichnet,** daß in der vom Bügel gebildeten Ebene als Halteelement (4) an die Hülse (3) ein konsolenartiges Rundstab- oder Flachstahlstück stumpf so angeschweißt ist, daß der Bewehrungsstab der schalungsnahen Bewehrungslage seine seinem Stabdurchmesser entsprechende Sollage von selbst einnimmt, dadurch daß die von der Hülse einerseits und der der Hülse zugewandten geneigten Flanke des Halteelementes andererseits einen Winkel von 40 Grad aufweist.

9. Einzubetonierende Einlage nach einem der Ansprüche 1 bis 7 **dadurch gekennzeichnet,** daß jedes Halteelement (4) gegenüber der Hülse in Stufen verstellbar ausgebildet ist, beispielsweise als innenverzahnte Fächerscheibe, Krall-Klemmscheiben o.ä., die in den Rillen (5) in vorgegebenen Höhenhorizonten einrasten.

10. Einzubetonierende Einlage nach einem der Ansprüche 1 bis 9 **dadurch gekennzeichnet,** daß die Schutzkappe oder der Stopfen (6) mit einer Ausnehmung (8) und mit einem Farbindikator ausgestattet ist.

## Claims

1. Insert to be imbedded in concrete, primarily for slab-shaped reinforced concrete building components, said insert comprising at least two generally U-shaped binders (2) from reinforcing steel, having at least two longitudinal bars (1) from reinforcing steel which connect the binders one to another and are welded thereto, wherein the two free ends of the binder limbs which are provided with protecting caps, are upstanding in a vertical direction from the formwork and support, in their nominal positions, the longitudinal and transverse bars of the top reinforcing layer (Lo) to be installed in a position farthest away from the formwork, **characterized** in
- that the ends of the binder limbs are enlarged with internally threaded sockets (3), made of stainless steel, when necessary, which are secured to the binder bar (2), and the protecting cap, optionally made from a plastic material, covers only the end surface of the socket or is a plug (6) to close the internal threads when threaded therein,
- that the socket has at least one fastening element (4) for supporting reinforcing bars or welded wire meshes in their nominal position or their auxiliary bars assuring the nominal position, which are provided in slab-shaped components as a lower, formwork-near reinforcement (Lu).

2. Insert to be imbedded in concrete, according to claim 1, **characterized** in that, upon removal of the formwork, a screw is engaged into that end of the socket (3) which upstands from the formwork, said screw clamping a component, an object or an intermediate component (7) directly against the concrete component.

3. Insert to be imbedded in concrete, according to claim 1 or 2, **characterized** in that the ends of the binder limbs are slightly spread outwards from one another in the binder plane, and in that the amount of the spreading (s) is matched with the standardized Y-axis spacing of mesh reinforcements, such that the free binder limbs automatically laterally engage with the reinforcement in an elastic backspringing manner.

4. Insert to be imbedded in concrete, according to any of claims 1 to 3, **characterized** in that the binder distance (a), either spread apart or not, is matched in each case with the standardized X-axis spacing of one prefabricated mesh reinforcement.

5. Insert to be imbedded in concrete, according to any of claims 1 to 4, **characterized** in that the binders (2) consist of concrete reinforcement ripped steel bars.

6. Insert to be imbedded in concrete, according to claim 5, **characterized** in that the socket (3) is secured to the concrete reinforcement ripped steel bar through positive locking, e.g. through compression or through screw connection.

7. Insert to be imbedded in concrete, according to any of claims 1 to 5, **characterized** in that the socket (3) is secured to the binder ends by spin welding or by pressure welding.

8. Insert to be imbedded in concrete, according to any of claims 1 to 7, **characterized** in that in the plane formed by the binder, the socket (3) has a bracket-like piece of round or flat steel stock butt-welded thereto as a fastening element (4), such that the reinforcement bar of the formwork-near reinforcement layer takes by itself its nominal position corresponding to its bar diameter; in that the socket side, on the one hand, and the inclined side of the fastening element, which faces the socket, on the other hand, include an angle of 40 degrees.

9. Insert to be imbedded in concrete, according to any of claims 1 to 7, **characterized** in that each fastening element (4) is arranged to be gradually adjustable with respect to the socket, for example, in the form of an internally threaded serrated lock washer, a claw-type self-locking washer, or similar elements, which snap in into the grooves (5) at predetermined height levels.

10. Insert to be imbedded in concrete, according to any of claims 1 to 9, **characterized** in that the protecting cap or the plug (6) is provided with a recess (8) and with a colour indicator.

## Revendications

1. Garniture à encastrer en béton, destinée particulièrement à des composants de construction en béton armé sous la forme de dalles, ladite garniture comprenant au moins deux étriers (2) d'une configuration générale en U, faits d'acier d'armature, ayant au moins deux barres longitudinales (1), en acier d'armature, connectant les étriers l'un à l'autre et y étant attachées par soudage, les deux bouts libres, munis de capots protecteurs, des branches des étriers reposant verticalement sur le coffrage et supportant, dans leur position théorique, les barres longitudinales et transversales de la nappe d'armature supérieure (Lo) à installer dans la position la plus éloignée du coffrage, **caractérisée** en ce
- que les bouts des branches des étriers sont réalisés avec un élargissement sous la forme de douilles (3) taraudées qui, en cas de nécessité, consistent en acier inoxydable, sont fixées sur la barre de l'étrier (2), et le capot protecteur, facultativement fait en matière plastique, recouvre seulement la face de bout de la douille ou, quand il s'agit d'un bouchon (6) vissé dans le filet intérieur, obture ce dernier,
- que la douille comporte, au moins, un organe de fixation (4) pour supporter des barres d'armature ou des treillis soudés dans leur position théorique ou leurs barres auxiliaires assurant la position théorique, qui sont prévus, dans des composants de construction ayant la forme de dalles, comme l'armature inférieure (Lu) proche du coffrage.

2. Garniture à encastrer en béton, selon la revendication 1, **caractérisée** en ce que, après le décoffrage, une vis s'engage dans le bout de la douille (3) qui repose sur le coffrage, ladite vis serrant un composant de construction, un article ou un composant de construction intermédiaire (7) directement contre le composant de construction en béton.

3. Garniture à encastrer en béton, selon la revendication 1 ou 2, **caractérisée** en ce que, dans le plan de l'étrier, les bouts des branches de l'étrier se présentent avec un léger écartement vers l'extérieur, et que le montant de l'écartement (s) est accordé à l'écartement normalisé selon l'axe Y de grillages sou-dés, de manière que, par retour élastique, les branches libres des étriers s'appuient automatiquement latéralement contre l'armature.

4. Garniture à encastrer en béton, selon l'une quelconque des revendications 1 à 3, **caractérisée** en ce que la distance (a) entre les étriers, écartés ou pas écartés, est chaque fois accordée à l'écartement normalisé selon l'axe X d'un seul grillage soudé préfabriqué.

5. Garniture à encastrer en béton, selon l'une quelconque des revendications 1 à 4**, caractérisée** en ce que les étriers (2) consistent en acier d'armature avec nervures.

6. Garniture à encastrer en béton, selon la revendication 5, **caractérisée** en ce que la douille (3) est fixée dans l'acier d'armature avec nervures par fermeture géométrique, par exemple par compression ou par vissage.

7. Garniture à encastrer en béton, selon l'une quelconque des revendications 1 à 5, **caractérisée** en ce que la douille (3) est soudée aux bouts des étriers par soudage par friction ou par pression.

8. Garniture à encastrer en béton, selon l'une quelconque des revendications 1 à 7, **caractérisée** en ce que, dans le plan formé par l'étrier, une pièce, du type d'une console, faite en acier rond ou en acier plat, qui est soudée en bout à la douille (3) en tant qu'organe de fixation (4) et de telle manière que la barre d'armature du treillis soudé proche du coffrage prend par elle-même la position théorique qui correspond à son diamètre de barre; en ce que le flanc de la douille, d'une part, et le flanc incliné, faisant face à la douille, de l'organe de fixation, d'autre part, incluent un angle de 40 degrés.

9. Garniture à encastrer en béton, selon l'une quelconque des revendications 1 à 7, **caractérisée** en ce que chaque organe de fixation (4) est muni d'un ajustage graduel par rapport à la douille, par exemple, sous la forme de rondelles à éventail intérieur, de rondelles de serrage à crabots, ou d'éléments similaires, qui prennent l'encoche dans les rainures (5) à des niveaux de hauteur prédéterminés.

10. Garniture à encastrer en béton selon l'une quelconque des revendications 1 à 9, **caractérisée** en ce que le capot protecteur ou le bouchon (6) est muni d'un évidement (8) et d'un indicateur coloré.
